# FASCICULE DE BREVET EUROPEEN

(11) **EP 0 613 836 B1**
(45) Date de publication et mention de la délivrance du brevet: **23.10.1996**
(21) Numéro de dépôt: 94400394.6
(22) Date de dépôt: 24.02.1994
(51) Int. Cl.: B65D 83/28

(54) **Distributeur de mousse sous pression**
Spender zur Ausgabe von unter Druck stehendem Schaum
Pressurized foam dispenser

(30) Priorité: 05.03.1993 FR 9302575
(43) Date de publication de la demande: 07.09.1994
(73) Titulaire: L'OREAL, F-75008 Paris (FR)
(72) Inventeur: Brunerie, Patrice, F-93290 Tremblay-en-France (FR); De Laforcade, Vincent, F-78120 Rambouillet (FR)
(74) Mandataire: Peuscet, Jacques

(56) Documents cités:
- DE-A- 2 615 668
- FR-A- 2 361 933
- FR-A- 2 672 038
- GB-A- 2 184 789

## Description

La présente invention a pour objet un distributeur pour transformer une pulvérisation en mousse.

On a déjà proposé un élément destiné à être utilisé avec un distributeur de liquide qui donne au produit à distribuer la forme d'une mousse plutôt que celle d'une pulvérisation ou d'un brouillard ; c'est le cas, par exemple, du distributeur de mousse décrit dans FR-A-2 361 933. L'élément décrit dans ce document prévoit, pour la production de la mousse, d'utiliser l'air de diverses manières qui dépendent en particulier de la quantité d'air déjà présente dans le produit liquide provenant du distributeur ; ainsi, l'élément doit être adapté au distributeur, et notamment présenter ou non des évents permettant l'introduction d'air extérieur dans une chambre dite d'aération.

DE-A-26 15 668, qui a servi de base au préambule de la revendication 1, concerne un procédé de fabrication de mousse à l'aide d'un distributeur comportant une valve et une prise de gaz additionnelle débouchant dans une chambre placée avant la valve et non dans la valve. La prise de gaz additionnelle sert à la fabrication de la mousse dans le distributeur. Le produit à distribuer sort sous forme de mousse de la valve de distribution.

FR-A-2 672 038 décrit un dispositif de distribution de mousse à l'aide d'un propulseur liquéfié comportant un récipient contenant le produit à distribuer, une valve et un canal de distribution comportant un élément fritté interposé sur le trajet du liquide en amont ou en aval de la valve.

GB-A-2 184 789 décrit un dispositif de distribution de mousse à l'aide d'un propulseur liquéfié comportant une valve et un embout. La mousse est produite au sortir de la valve et l'embout sert à modifier la consistance de la mousse.

La demanderesse a constaté qu'en dotant le distributeur d'un embout pour transformer une pulvérisation en mousse de caractéristiques dimensionnelles telles que décrites ci-après, ledit distributeur est adapté à fournir de la mousse dans de bonnes conditions.

Ainsi, la présente invention concerne un distributeur de mousse sous pression contenant un liquide moussant pressurisé par un gaz comprimé non liquéfiable équipé d'une valve de distribution et d'une prise de gaz additionnelle, ledit distributeur étant muni d'un bouton-poussoir comportant un organe de pulvérisation, caractérisé par le fait que l'on utilise une valve de distribution à prise de gaz additionnelle telle que le rapport gaz/liquide du mélange distribué soit compris entre 95/5 et 99/1 (vol/vol), et que ledit distributeur est muni d'un bouton poussoir et d'un embout, ledit embout comprenant un boîtier définissant une chambre d'accumulation dans laquelle l'organe de pulvérisation pulvérise le produit à distribuer à travers une buse de pulvérisation débouchant dans ladite chambre d'accumulation, ladite buse ayant un diamètre compris entre 0,7 et 2 mm, ladite chambre étant fermée par un fritté poreux constituant au moins en partie une paroi de ladite chambre d'accumulation opposée à celle dans laquelle est ménagée la buse de pulvérisation et située à une distance de celle-ci comprise entre 0,5 et 5 mm.

Avantageusement, le fritté a une épaisseur comprise entre 0,5 et 4 mm, de préférence 0,75 mm ; la taille des pores du fritté est comprise entre 10 et 50 microns, de préférence entre 15 et 25 microns et plus particulièrement de l'ordre de 20 microns.

De préférence, la pulvérisation est réalisée sous une pression absolue comprise entre 1,5 et 6 bars, de préférence entre 3,5 et 6 bars.

Le gaz comprimé non liquéfiable est notamment de l'air ou de l'azote.

Avantageusement, la pression est réalisée par de l'air comprimé sous pression constituant le gaz propulseur du produit à distribuer sous forme de mousse.

Pour mieux faire comprendre l'objet de l'invention, on va en décrire maintenant, à titre d'exemple purement illustratif et non limitatif, un mode de réalisation représenté, sur le dessin annexé, en coupe partielle.

Selon ce dessin, un distributeur est constitué d'un récipient 18 ayant un fond 28, et fermé à sa partie supérieure par une coupelle métallique 3, un joint 2 assurant l'étanchéité de la fermeture. Le récipient 18 est rempli d'un liquide à pulvériser, et d'un gaz sous pression, par exemple de l'air comprimé. Une valve de distribution 7 comprend un corps de valve 6 et une tige de manoeuvre 1 ; le corps de valve 6, de forme générale cylindrique, présente à sa partie supérieure un bourrelet 6a de plus grand diamètre que le reste du corps et permettant le maintien du corps 6 par sertissage par la coupelle métallique 3. La paroi supérieure transversale de la coupelle 3 est percée d'un orifice circulaire 3a un joint annulaire 4, placé à l'intérieur du bourrelet 6a, est comprimé, lors du sertissage, entre la paroi supérieure de la coupelle 3 et une portée annulaire 6b, concentrique au bourrelet 6a et portée par le corps de valve 6, prolongeant jusqu'au joint 4 la paroi intérieure cylindrique 25 du corps 6 ; la tige de manoeuvre 1 comprend deux portions cylindriques coaxiales 23 et 24, définissant une portée annulaire transversale 17 ; la portion 23 de la tige 1 a un diamètre légèrement inférieur à celui de l'orifice 3a de la coupelle 3, tandis que la portion 24 de la tige 1 a un diamètre supérieur à celui de l'orifice 3a, tout en étant légèrement inférieur au diamètre de la paroi intérieure 25 du corps 6. Lorsque la tige de manoeuvre 1 est montée sur le corps 6, la portion 23 traverse le joint 4 et l'orifice 3a de la paroi supérieure de la coupelle 3, la portion 24 est dans la chambre 10 définie à l'intérieur du corps 6 ; le corps 6 présente, à sa partie inférieure, un prolongement 16, de plus petit diamètre que celui du reste du corps, selon l'axe du corps 6, et conformé en embout sur lequel est raccordé un tube plongeur 22, en matière plastique, permettant la communication entre la chambre 10 et le produit à pulvériser contenu dans le récipient 18, le tube plongeur 22 plongeant jusqu'au voisinage du fond 28 dudit récipient. A l'intérieur du corps 6, au voisinage du fond de la chambre 10, des ailettes radiales 15, réparties circonférentiellement, définissent une surface plane 20 de butée transversale, servant de siège à un ressort hélicoïdal 11 ; la portion cylindrique 24 de la tige 1 se prolonge, à sa partie inférieure, par une queue 21 de plus petit diamètre de sorte qu'une portée transversale 19 est définie au raccordement de la queue 21 et de la portion 24 ; le ressort 11, à son autre extrémité, entoure la queue 21 et s'appuie sur la portée 19, appliquant ainsi, au repos, la portée annulaire transversale 17 de la tige 1 contre le joint annulaire 4.

Un petit orifice 8 est ménagé dans la paroi du corps 6 et fait communiquer la chambre 10 avec le volume supérieur du récipient 18 dans lequel se trouve le gaz sous pression.

La deuxième portion cylindrique 24 de la tige 1 présente un passage borgne axial 14 suivi d'un passage radial 5 traversant la paroi de ladite deuxième portion 24, lesdits passages axial 14 et radial 5 débouchant respectivement dans la chambre 10. Un canal axial borgne 13 est également ménagé dans la première portion 23 de la tige 1 ; le canal 13 est, par ailleurs, en communication avec l'extérieur de la tige 1 par un canal radial 12 traversant la paroi de la première portion 23 de la tige 1; la section dudit canal 12 par laquelle il débouche à l'extérieur est inférieure à l'épaisseur du joint 4 ; dans la position de repos, comme montré sur le dessin, le canal 12 débouche au droit de l'épaisseur du joint 4.

Le distributeur comprend un bouton-poussoir 30 ; le bouton-poussoir 30 comprend un corps cylindrique 31 de section circulaire présentant à sa partie inférieure un logement 32 permettant l'emmanchement de la portion 23 de la tige 1 pour placer le bouton-poussoir 30 sur le récipient 18. Le corps 31 porte un col 33 ; selon un exemple de réalisation, le col 33 est incliné par rapport à l'axe longitudinal du corps 31. Le corps 31 et le col 33 sont traversés par des canaux 37 et 38, dans le prolongement l'un de l'autre, le canal 37 débouchant dans le logement 32, et le canal 38 se terminant par une buse 39 de pulvérisation.

Le distributeur, selon l'invention, fonctionne comme suit. A partir de la position de repos, telle que représentée sur la figure, une action vers le bas sur le bouton-poussoir 30, donc sur la tige de manoeuvre 1, fait descendre celle-ci dans le corps 6 ; le canal radial 12 n'est plus obstrué par le joint 4. Ainsi, le liquide à pulvériser est poussé par le gaz sous pression depuis le tube plongeur 22 vers la chambre 10 et les canaux 14, 5, 12, 13, et vers la buse de pulvérisation 39 ; parallèlement, le petit orifice 8 faisant communiquer la partie haute du récipient contenant le gaz sous pression avec la chambre 10, du gaz sous pression est amené également à rejoindre la buse via la partie supérieure de la chambre 10 et les canaux 12 et 13 ; en fait, c'est un mélange de gaz propulseur et de produit liquide qui est pulvérisé à travers la buse de pulvérisation 39 ; la perte de charge à travers la prise de gaz additionnelle que constitue le petit orifice 8 a pour résultat une pression dans la chambre 10 inférieure à la pression dans le récipient 18, ce qui permet la distribution du produit, depuis le récipient, comme décrit ci-dessus.

Lorsque l'action sur la tige de manoeuvre 1 cesse, le ressort 11 repousse la tige 1 dans la position où la portée 17 est en contact avec le joint 4, et le canal 12 au droit de ce joint 4.

Selon l'invention, le col 33 supporte un boîtier 34 définissant une chambre 40 d'accumulation ; selon l'exemple représenté, le boîtier 34 est cylindrique, à section circulaire, selon un axe perpendiculaire à l'axe longitudinal du récipient 18. La buse 39 débouche dans la chambre 40 du boîtier 34 qui, du côté opposé à la buse 39, est fermé par une pastille 36 en matériau fritté maintenue par un cache-support 35 clipsé sur le boîtier 34. Ainsi, lors d'une action sur le bouton-poussoir 30, comme décrit ci-dessus, une pulvérisation fine du produit est admise dans le boîtier 34, à travers la buse 39, générée par l'organe de pulvérisation constitué par la valve 7.

La buse ayant un diamètre compris entre 0,7 et 2 mm, et la pastille 36 étant à une distance de la buse 39 comprise entre 0,5 et 5 mm, la pulvérisation produite par la valve 7 est distribuée sous forme de mousse à la sortie du boîtier 34. D'excellents résultats ont été obtenus avec un fritté ayant une épaisseur comprise entre 0,5 et 4 mm, de préférence 0,75 mm, la taille des pores du fritté étant de l'ordre de 20 microns. Le distributeur est avantageusement pressurisé à l'air comprimé, sous une pression de 1,5 à 6 bars, de préférence 3,5 à 6 bars ; la section de l'orifice 8 est telle que la pulvérisation produite dans le boîtier 34 contient en volume 95 à 99 % d'air.

En variante, l'air est remplacé par un autre gaz comprimé non liquéfiable tel que l'azote.

Dans l'exemple représenté, le boîtier 34 et le bouton-poussoir 30 sont d'une seule pièce ; en variante, le boîtier 34 est rapporté sur le bouton-poussoir 30 prévu classique.

Le fond 28 du récipient 18 comporte un raccord 26 muni d'un clapet 27, par exemple du type clapet à bille, permettant l'entrée du gaz sous pression dans le récipient 18, mais s'opposant à sa sortie. Ce raccord 26 permet un branchement sur une source de gaz sous pression, en particulier la sortie d'un compresseur (non représenté), qui permet de recharger le récipient 18 en gaz sous pression.

## Revendications

1. Distributeur de mousse sous pression contenant un liquide moussant pressurisé par un gaz comprimé non liquéfiable équipé d'une valve de distribution (7) et d'une prise de gaz additionnelle, ledit distributeur étant muni d'un bouton-poussoir comportant un organe de pulvérisation, caractérisé par le fait que l'on utilise une valve de distribution (7) à prise de gaz additionnelle telle que le rapport gaz/liquide du mélange distribué soit compris entre 95/5 et 99/1 (vol/vol), et que ledit distributeur est muni d'un bouton poussoir et d'un embout, ledit embout comprenant un boîtier (34) définissant une chambre d'accumulation (40) dans laquelle l'organe de pulvérisation pulvérise le produit à distribuer à travers une buse (39) de pulvérisation débouchant dans ladite chambre (40) d'accumulation, ladite buse (39) ayant un diamètre compris entre 0,7 et 2 mm, ladite chambre (40) étant fermée par un fritté poreux (36) constituant au moins en partie une paroi de ladite chambre (40) d'accumulation opposée à celle dans laquelle est ménagée la buse (39) de pulvérisation et située à une distance de celle-ci comprise entre 0,5 et 5 mm.

2. Distributeur selon la revendication 1, caractérisé par le fait que le fritté (36) a une épaisseur comprise entre 0,5 et 4 mm, de préférence 0,75 mm.

3. Distributeur selon la revendication 2, caractérisé par le fait que la taille des pores du fritté (36) est comprise entre 10 et 50 microns.

4. Distributeur selon la revendication 3, caractérisé par le fait que la taille des pores du fritté (36) est comprise entre 15 et 25 microns.

5. Distributeur selon la revendication 4, caractérisé par le fait que la taille des pores du fritté (36) est de l'ordre de 20 microns.

6. Distributeur selon l'une des revendications 1 à 5, caractérisé par le fait que la pulvérisation est réalisée sous une pression absolue comprise entre 1,5 et 6 bars.

7. Distributeur selon la revendication 6, caractérisé par le fait que la pulvérisation est réalisée sous une pression absolue comprise entre 3,5 et 6 bars.

8. Distributeur selon la revendication 6, caractérisé par le fait que la pression est réalisée par de l'air comprimé sous pression constituant le gaz propulseur du produit à distribuer sous forme de mousse.

## Claims

1. Dispenser for foam under pressure, containing a foaming liquid pressurized by a non-liquefiable compressed gas, equipped with a dispensing valve (7) and with an additional gas intake, the said dispenser being fitted with a push-button which includes a spraying member, characterized in that a dispensing valve (7) is used having additional gas intake such that the gas/liquid ratio of the mixture dispensed lies between 95/5 and 99/1 (vol/vol), and in that the said dispenser is fitted with a push-button and with an end-piece, the said end-piece comprising a case (34) defining an accumulation chamber (40) into which the spraying member sprays the product to be dispensed through a spray nozzle (39) emerging into the said accumulation chamber (40), the said nozzle (39) having a diameter lying between 0.7 and 2 mm, the said chamber (40) being closed by a porous frit (36) constituting, at least in part, a wall of the said accumulation chamber (40) opposite that in which the spray nozzle (39) is arranged and located at a distance from the latter lying between 0.5 and 5 mm.

2. Dispenser according to Claim 1, characterized in that the frit (36) has a thickness lying between 0.5 and 4 mm, preferably 0.75 mm.

3. Dispenser according to Claim 2, characterized in that the size of the pores of the frit (36) lies between 10 and 50 microns.

4. Dispenser according to Claim 3, characterized in that the size of the pores of the frit (36) lies between 15 and 25 microns.

5. Dispenser according to Claim 4, characterized in that the size of the pores of the frit (36) is of the order of 20 microns.

6. Dispenser according to one of Claims 1 to 5, characterized in that the spray is produced under an absolute pressure lying between 1.5 and 6 bar.

7. Dispenser according to Claim 6, characterized in that the spray is produced under an absolute pressure lying between 3.5 and 6 bar.

8. Dispenser according to Claim 6, characterized in that the pressure is produced by the compressed air under pressure constituting the propellent gas for the product to be dispensed in the form of foam.

## Patentansprüche

1. Spender von unter Druck stehendem Schaum, wobei der Spender eine schäumende Flüssigkeit enthält, die durch ein nicht verflüssigbares verdichtetes Gas unter Druck gesetzt ist, sowie mit einem Abgabeventil (7) und einem zusätzlichen Gasanschluß versehen ist und einen ein Zerstäubungsorgan aufweisenden Druckknopf besitzt, dadurch gekennzeichnet, daß ein Abgabeventil (7) mit zusätzlichem Gasanschluß verwendet wird, wobei das Verhältnis Gas/Flüssigkeit der abgegebenen Mischung 95/5 bis 99/1 (Vol./Vol.) beträgt, und daß der Spender mit einem Druckknopf und einem Aufsatz versehen ist, der ein Gehäuse (34) aufweist, das eine Sammelkammer (40) definiert, in der das Zerstäubungsorgan das zu spendende Produkt über eine in die Sammelkammer (40) mündende Zerstäubungsdüse (39) zerstäubt, die einen Durchmesser von 0,7 bis 2 mm hat, wobei die Kammer (40) durch ein poröses Sinterelement (36) geschlossen ist, das mindestens zum Teil eine Wand der Sammelkammer (40) bildet, die zu derjenigen gegenüberliegt, in der die Zerstäubungsdüse (39) vorgesehen ist und die in einem Abstand von 0,5 bis 5 mm von dieser angeordnet ist.

2. Spender nach Anspruch 1, dadurch gekennzeichnet, daß das Sinterelement (36) eine Dicke von 0,5 bis 4 mm, vorzugsweise 0,75 mm, hat.

3. Spender nach Anspruch 2, dadurch gekennzeichnet, daß die Größe der Poren des Sinterelements (36) 10 bis 50 Mikron beträgt.

4. Spender nach Anspruch 3, dadurch gekennzeichnet, daß die Größe der Poren des Sinterelements (36) 15 bis 25 Mikron beträgt.

5. Spender nach Anspruch 4, dadurch gekennzeichnet, daß die Größe der Poren des Sinterelements (36) etwa 20 Mikron beträgt.

6. Spender nach einem der Ansprüche 1 bis 5, dadurch gekennzeichnet, daß die Zerstäubung unter einem absoluten Druck von 1,5 bis 6 bar stattfindet.

7. Spender nach Anspruch 6, dadurch gekennzeichnet, daß die Zerstäubung unter einem absoluten Druck von 3,5 bis 6 bar stattfindet.

8. Spender nach Anspruch 6, dadurch gekennzeichnet, daß der Druck durch verdichtete Druckluft hergestellt wird, die das Treibgas des in Form von Schaum abzugebenden Produkts bildet.
